# FASCICULE DE BREVET EUROPEEN

(11) **EP 0 069 612 B1**
(45) Date de publication et mention de la délivrance du brevet: **23.01.1985**
(21) Numéro de dépôt: 82401071.4
(22) Date de dépôt: 14.06.1982
(51) Int. Cl.: F04B 49/00

(54) **Régulateur de pompe par étranglement à l'aspiration avec limiteur de pression incorporé**
Pumpenregelung durch Ansaugdrosselung mit einbezogener Druckbegrenzung
Pump control by suction throttling with an incorporated pressure limitation

(30) Priorité: 19.06.1981 FR 8112447
(43) Date de publication de la demande: 12.01.1983
(73) Titulaire: AUTOMOBILES CITROEN, 92200 Neuilly-sur-Seine (FR); AUTOMOBILES PEUGEOT, 75116 Paris (FR)
(72) Inventeur: Maillochaud, Jean-Claude, F-78370 Plaisir (FR)
(74) Mandataire: Boivin, Claude

## Description

La présente invention concerne les régulateurs de pompe par étranglement à l'aspiration. Les régulateurs de ce genre qui peuvent faire corps avec la pompe ou bien constituer un élément séparé, compronnent en général des moyens d'étranglements mobiles contre l'action de moyens élastiques de rappel et interposés entre un conduit de liaison à un réservoir et un conduit de liaison à l'aspiration de la pompe, et un élément propre à déplacer ces moyens d'étranglement et dont une extrémité est engagée dans un conduit ou une chambre de liaison au refoulement de la pompe, de sorte que la pression de refoulement agit sur cet élément.

Une pompe munie d'un régulateur du type ci-dessus comporte nécessairement un limiteur de pression. En effet, on ne peut être certain de l'étanchéité de l'étranglement. Si une fuite se produit alors que la liaison entre le réservoir et l'aspiration est totalement étranglée, il peut se produire un accroissement de la pression qui est limité par le limiteur de pression.

Le limiteur de pression est jusqu'à présent indépendant de régulateur de pression et comporte en général un clapet qui s'ouvre à l'encontre de moyens élastiques quand la pression de refoulement de la pompe atteint un seuil de sécurité, en mettant le refoulement de la pompe en liaison le réservoir.

Le brevet suisse 205 990 décrit un limiteur de ce genre qui est associé à un compresseur et qui, lorsque le seuil de sécurité est atteint, isole l'aspiration du compresseur et simultanément met le refoulement de celui-ci en communication avec le réservoir, en amont du limiteur de pression. Il en résulte que l'aspiration du compresseur est en dépression et que des fuites peuvent se produire.

La présente invention a pour objet un régulateur de pression par étranglement à l'aspiration dans lequel le limiteur de pression est ou contraire incorporé et qui évite l'inconvénient mentionné ci-dessus.

Le régulateur de pression selon l'invention est caractérisé en ce que ledit élément assure la communication entre le conduit ou la chambre de liaison au refoulement de la pompe et le conduit de liaison à l'aspiration de cette pompe, lorsqu'il s'est déplacé contre l'action des moyens élastiques de rappel d'une distance au moins égale à celle correspondant à un étranglement total.

Lors de l'utilisation de ce régulateur, la pression de refoulement, qui agit sur l'élément de commande, tend à déplacer les moyens d'étranglement dans le sens correspondant à une augmentation de l'étranglement, contre l'action des moyens élastiques. Pour un certain seuil, de la pression de refoulement, l'étranglement est total, c'est-à-dire que la communication entre le réservoir et l'admission de la pompe est interrompue. Si, par suite d'un manque d'étanchéité de l'étranglement. la pression de refoulement continue d'augmenter, l'élément de commande continue de se déplacer et finit, pour un second seuil de la pression, par assurer la mise en communication du refoulement de la la pompe avec l'aspiration de cette dernière; la pression ne peut donc en aucun cas dépasseur ce second seuil.

Les moyens d'étranglement peuvent être, par exemple, du type à clapet ou du type à tiroir mobile devant au moins un orifice, l'élément de commande étant maintenu en appui par la pression de refoulement contre le tiroir ou le clapet.

Dans un mode de réalisation particulier de l'invention, l'élément de commande est constitué par une tige qui traverse une paroi séparant le conduit de liaison au refoulement d'une chambre en communication avec le conduit de liaison à l'admission, et comporte un méplat sur une partie de sa longueur. En temps normal, le méplat ne traverse pas entièrement la paroi, de sorte que le refoulement de la pompe est isolé de l'admission. Mais lorsque la tige s'est déplacée d'une distance suffisante, le méplat traverse la paroi de sorte que le refoulement est mis en communication avec l'admission. ¹

On a décrit ci-après, à titre d'exemple non limitatif, deux modes de réalisation du régulateur de pression selon l'invention, avec référence au dessin annexé dans lequel:
La Fig. 1 est une vue en coupe axiale d'un premier mode de réalisation,
La Fig. 2 est une vue semblable à la Fig. 1 d'un second mode de réalisation.

Tel qu'il est représenté à la Fig. 1, le régulateur de pression selon l'invention comprend un corps 1, par exemple en matière plastique, à l'intérieur duquel est ménagé un évidement 2. Le corps 1 est solidaire d'un conduit d'entrée axial 3 et d'un conduit de sortie latéral 4. Les conduits 3 et 4 débouchent tous deux dans l'évidement 2 et sont destinés à être reliés respectivement à un réservoir et à l'admission de la pompe. Un raccord haute pression 5, par exemple en fonte, est vissé dans l'extrémité du corps 1 opposée au conduit 3. Ce raccord comporte un perçage axial 6 destiné à être relié au refoulement de la pompe, donc à la haute pression, et un alésage 7 qui prolonge l'évidement 2.

Un fourreau 8, par exemple en métal, est encastré dans une partie élargie de l'évidement 2 située du côté du conduit 3. Un deuxième fourreau 9 est dans l'alésage 7 par un jonc d'arrêt 10 et comporte à sa périphérie un joint d'étanchéité torique 11.

Dans le fourreau 8 est monté coulissant un tiroir 12 qui comporte un perçage axial 13 en communication avec le conduit 3 et un ou plusieurs trous radiaux 14 débouchant dans le perçage 13. Une bague 15 est immobilisée par un jonc d'arrêt 16 sur l'extrémité du tiroir 12 opposée au fourreau 8. Un ressort 17, interposé entre ce fourreau et la bague 15, tend à faire coulisser le tiroir 12 dans le sens correspondant au dégagement des trous 14 et à le maintenir en butée contre une tige-poussoir 18 montée coulissante dans le fourreau 9 et soumise à l'action de la haute pression.

La portion de la tige 18 située de côté de la haute pression, c'est-à-dire du côté du perçage 6, est munie d'un méplat 19.

La haute pression agit sur la tige 18 qui repousse le tiroir 12 contre l'action du ressort 17. Les trous 14 sont ainsi plus ou moins engagés dans le fourreau 8, ce qui étrangle l'aspiration et régule la haute pression.

Pour un premier seuil de la haute pression, les trous 14 sont totalement engagés dans le fourreau 8 de sorte que l'aspiration est isoléee du réservoir. Le méplat 19 de la tige-poussoir 18 à une longueur telle que dans cette positiorr du tiroir 12, 11 ne débouche pas dans partie de l'alésage 7 en communication avec l'évidement 2.

Mais l'étranglement peut ne pas être parfaitement étanche de sorte que la valeur de la haute pression peut encore croître, de sorte que l'ensemble tige 18 - tiroir 12 continue à se déplacer contre l'action du ressort 17.

Pour un second seuil de la haute pression, le méplat 19 traverse complètement le fourreau 9 de sorte que le refoulement de la pompe est mis en communication avec l'aspiration; la valeur de la haute pression ne peut plus augmenter. Même si l'étranglement est imparfait, il ne peut plus y avoir de fuite en provenance du réservoir; la fuite a alors lieu en direction de ce réservoir.

Le mode de réalisation de la Fig. 2 est semblable dans ses grandes lignes à celui de la Fig. 1. Mais le raccord 5 et le fourreau 9 sont constitués par une seule pièce 20 dans laquelle sont ménagés le perçage axial 6 et un perçage axial 21 logeant la tige-poussoir 18. Par ailleurs le tiroir 12 est remplacé par un clapet élastique 22 porté par un support 23 sur lequel est montée la baghe 15 et sur lequel agit la tige-poussoir 18. Si la pression continue à augmenter, lorsque le clapet 22 est appliqué, sous l'action de la haute pression, sur un siège 24 coaxial au conduit 3, le clapet se déforme élastiquement de façon à permettre au méplat 19 de sortir du perçage 21 et de déboucher dans l'évidement 2.

## Revendications

1. Régulateur de pompe par étranglement à l'aspiration avec limiteur de pression incorporé, comprenant des moyens d'étranglement (12, 22) mobiles contre l'action de moyens élastiques de rappel (17) et interposés entre un conduit (3) de liaison à un réservoir et un conduit (4) de liaison à l'aspiration de la pompe, et un élément (18) propre à déplacer ces moyens d'étranglement et dont une extrémité est engagée dans un conduit ou une chambre (21, 7) de liaison au refoulement de la pompe de sorte que la pression de refoulement agit sur cet élément (18), caractérisé en ce que ledit élément (18) assure la communication entre le conduit ou la chambre de liaison au refoulement de la pompe et le conduit (4) de liaison à l'aspiration de cette pompe, lorsqu'il s'est déplacé contre l'action des moyens élastiques de rappel (17) d'une distance au moins égale à celle correspondant à un étranglement total.

2. Régulateur de pompe selon la revendication 1, caractérisé en ce que les moyens d'étranglement sont du type à clapet ou du type à tiroir mobile devant au moins un orifice, ledit élément étant maintenu en appui par la pression de refoulement contre le tiroir ou le clapet.

3. Régulateur de pompe selon la revendication 1 ou 2, caractérisé en ce que ledit élément est constitué par une tige (18) qui traverse une paroi séparant le conduit ou la chambre de liaison au refoulement d'une chambre (2) en communication avec le conduit de liaison (4) à l'admission, et comporte un méplat (19) sur une partie de sa longueur.

## Patentansprüche

1. Regeleinrichtung für Pumpen mittels Drosselung der Ansaugmenge mit einer Begrenzungseinrichtung für den ausgeübten Druck, wobei die Regeleinrichtung eine gegen die Einwirkung einer federnden Rückstelleinrichtung (17) verschiebbare Drosseleinrichtung (12, 22) aufweist, welche zwischen einem Anschlußrohrstutzen (3) zu einem Behälter und einem Anschlußrohrstutzen (4) zur Saugseite der Pumpe angeordnet ist, und einen Bauteil (18) aufweist, durch den diese Drosseleinrichtung verstellt werden kann und dessen eines Ende in einen Anschlußkanal oder eine Anschlußkammer (21, 7) zur Förderseite der Pumpe eingreift, so daß der Förderdruck auf diesen Bauteil (18) einwirkt, dadurch gekennzeichnet, daß der Bauteil (18) die Verbindung zwischen dem Anschlußkanal oder der Anschlußkammer zur Förderseite der Pumpe und dem Anschlußrohrstutzen (4) zur Saugseite dieser Pumpe sicherstellt, wenn er gegen die Einwirkung der federnden Rückstelleinrichtung (17) um eine Strecke verstellt wird, die mindestens gleich derjenigen ist, die einer vollkommenen Drosselung entspricht.

2. Regeleinrichtung nach Anspruch 1, dadurch gekennzeichnet, daß die Drosseleinrichtung als Klappen- oder Schieberventil ausgebildet ist, das vor wenigstens einer Öffnung verschiebbar ist, wobei dieser Bauteil durch den Förderdruck gegen den Schieber oder die Klappe in Anlage gehalten wird.

3. Regeleinrichtung nach Anspruch 1 oder 2, dadurch gekennzeichnet, daß dieser Bauteil als eine Stange (18) ausgebildet ist, welche ein Wandung durchquert, die den Anschlußkanal oder die Anschlußkammer zur Förderseite von einem in Verbindung mit dem Anschlußrohrstutzen (4) zur Saugseite stehenden Raum (2) trennt und eine Abflachung (19) an einem Abschnitt ihrer Länge aufweist.

## Claims

1. Pump regulator by constriction on the suction side with incorporated pressure limiter, comprising constriction means (12, 22) movable against the action of resilient return means (17) and inserted between a duct (3) connecting to a reservoir and a duct (4) connecting to the suction side of the pump and an element (18) adapted for moving these constriction means and one end of which is engaged in a duct or chamber (21, 7) connecting to the delivery side of the pump so that the delivery pressure acts on this element (18).
characterized in that said element (18) ensures communication between the duct or chamber connecting to the delivery side of the pump and the duct (4) connecting to the suction side of this pump, when it is. moved against the action of the resilient return means (17) over a distance at least equal to that corresponding to total constriction.

2. Pump regulator according to claim 1, caracterized in that the constriction means are of the valve flap type or of the type with a spool movable in front of at least one orifice, said element being held in abutment by the delivery pressure against the spool or flap valve.

3. Pump regulator according to claim 1 or 2, caracterized in that said element is formed by a rod (18) which passes through a wall separating the duct or chamber connecting to the delivery side from a chamber (2) in communication with the duct (4) connecting to the intake and comprises a land (19) over a part of its length.
